# EUROPÄISCHE PATENTSCHRIFT

(11) **EP 0 880 001 B1**
(45) Veröffentlichungstag und Bekanntmachung des Hinweises auf die Patenterteilung: **18.09.2002**
(21) Anmeldenummer: 98107504.7
(22) Anmeldetag: 24.04.1998
(51) Int. Cl.: F26B 3/347

(54) **Verfahren zur Trocknung von Lacken auf metallischen oder nichtmetallischen Einzelteilen oder montierten Baugruppen beliebiger Struktur**
Process for drying paints on metallic or non-metallic components or assemblies of any structure
Procédé de séchage de peintures sur des pièces détachées ou assemblées métalliques ou non-métalliques d'une structure quelconque

(30) Priorität: 22.05.1997 DE 19721461; 18.07.1997 DE 19730879
(43) Veröffentlichungstag der Anmeldung: 25.11.1998
(73) Patentinhaber: Airbus Deutschland GmbH, 21129 Hamburg (DE)
(72) Erfinder: Gante, Thomas, Dipl.-Ing., 27721 Ritterhude (DE); Bütergerds, Dieter, 48465 Ohne (DE); Fangmeier, Armin, Dr. Dipl.-Chem., 32369 Rahden (DE)
(74) Vertreter: Hansmann, Dierk, Dipl.-Ing.

(56) Entgegenhaltungen:
- EP-A- 0 145 822
- EP-A- 0 496 670
- EP-A- 0 509 374
- WO-A-82/01411
- WO-A-95/12794
- DE-A- 4 121 203
- US-A- 3 721 013
- "Bestrahlung - moderne Trocknungsverfahren für Lacke" DEUTSCHE FARBEN-ZEITSCHRIFT, Bd. 23, Nr. 12, 1969, Seiten 585-586, XP002076091 Stuttgart

## Beschreibung

Die Erfindung betrifft ein Verfahren zur energiesparenden Trocknung von Lacken auf metallischen bzw. nichtmetallischen Einzelteilen oder montierten Baugruppen beliebiger Struktur und mit komplizierter Geometrie im Durchlaufverfahren bzw. im stationären Betrieb in einem erwärmten Trocknungsraum, insbesondere von Lacken auf Aluminiumbauteilen oder auf Bauteilen aus Faserverbundwerkstoffen für Luftfahrzeuge, wobei als Lacke vorzugsweise wasserverdünnbare wie auch lösemittelhaltige Ein- oder Zweikomponentenlacke auf Epoxyd- oder Polyurethanbasis verwendet werden, wobei als Wärmequelle im Trocknungsraum mindestens ein Mikrowellenmodul zur Erzeugung von mittels Hohlleitern mit definierten Austrittsöffnungen in den Trocknungsraum eingeleiteten Mikrowellen verwendet wird und wobei Luft zur Umströmung der Einzelteile bzw. Baugruppen in den Trocknungsraum eingeleitet wird.

Eine Trocknung von auf metallischen Bauteilen oder Bauteilen aus Faserverbundwerkstoffen aufgebrachten Lacken, insbesondere von Zweikomponentenlacken, in Konvektionsöfen mittels warmer Luft innerhalb eines Temperaturbereiches von z. B. 40 bis 90 °C ist allgemein bekannt. Ebenso bekannt ist die Trocknung derartiger Lacke mit Hilfe von Infrarotstrahlung. Nachteile dieser Trocknungsverfahren sind in einem verhältnismäßig hohen Energieaufwand sowie in langen Trocknungszeiten zu sehen. Auch können nachteiligerweise mittels der Infrarotstrahlung wegen entstehender Schattenbildung lediglich Bauteile von einfacher geometrischer Gestalt getrocknet werden.

In der "Deutsche Farben-Zeitschrift, 23. Jahrgang, Nr. 12, 1969" ist auf Seite 585 auf die Möglichkeit der Trocknung von Lacken mittels Mikrowellenstrahlen hingewiesen. Hierbei führt die Einwirkung von in kommerziell verfügbaren Anlagen erzeugten Mikrowellen in einem Bereich von 10⁸ bis 10¹⁰ Hz zu einer Erwärmung von Filmmaterial, die im wesentlichen die Überführung in den festen Zustand bewirkt. Die Erwärmung erfolgt durch die auftretenden dielektrischen Verluste; sie ist hochwirksam und sofort einsetzend. Besonders geeignet sind Lacke, die Wasser als Lösungsmittel enthalten. Auch für Druckfarben ist die Mikrowellentrocknung im Prinzip anwendbar. Es ist zweifelhaft, ob Standard-Lacksysteme ohne besondere dielektrische Eigenschaften auf dem obigen Wege zu trocknen sind.

Weiterhin ist es aus den "Patent Abstracts of Japan, C-1021, 1993, Vol. 17, No 46 JP 4-260472 A" bekannt, einen speziellen Lack zu verwenden, der ein durch Mikrowellen erwärmbares Pulver enthält. Die Erwärmung des Pulvers führt dann zur Trocknung des Lackfilmes, wobei die Harze des Lackes und die Substratwerkstoffe wärmebeständig sein müssen. Besondere Eigenschaften, die der Lack anscheinend besitzt, sind aber der Druckschrift nicht zu entnehmen.

In der FR 24 58 323 ist ein Verfahren zur Beschichtung eines Substrates beschrieben, mit dem auf das Substrat eine dünne Schicht eines Überzugs aufgetragen wird. Das Substrat kann insbesondere aus Glas oder einem analogen Werkstoff bestehen. Der Überzug wird durch Aufbringung von Mikrowellenenergie warm behandelt, wobei die besondere Eigenschaft darin liegt, daß diese Energie in einem ausgewählten Frequenzbereich liegt, der dazu geeignet ist, bestimmte Bestandteile des Überzugs selektiv anzuregen. Die Regelung der Mikrowelle ist derart gestaltet, daß die in den Trockenraum zugeführte Mikrowellenstrahlung in ihrer Frequenz insoweit verändert wird, daß die Temperatur der Beschichtung einen konstanten Nennwert beibehält. Dies geschieht mit einem handelsüblichen Pyrometer. Die Mikrowelle wirkt hier direkt auf die Beschichtung. Die Lacke werden teilweise speziell für die Mikrowellentrocknung modifiziert, z.B. durch Kohlestaub. Es werden ausschließlich nicht-leitende Substratwerkstoffe verwendet, wobei auch höhere Frequenzen als 2,45 Ghz Anwendung finden.

Als nächstkommenden Stand der Technik sind aus der DE 41 21 203 A1 ein Verfahren und eine Vorrichtung zum Trocknen von wasserlöslichem Dispersionslack auf Papier- oder Kartonbahnen oder -bögen mit Hilfe von Mikrowellen bekannt. Es werden vorzugsweise im Handel erhältliche und zugelassene Oszillatoren eingesetzt, die in mehrfacher Anordnung die Mikrowellenenergie in Hohlleiter einkoppeln. Die Bahnen oder Bögen werden im Durchlauf getrocknet, und nach dem Trocknen verbleibt eine zu vernachlässigende Restfeuchte bei sparsamstem Energieeinsatz.

Der Erfindung liegt daher die Aufgabe zugrunde, ein energiesparendes Trocknungsverfahren zu schaffen, mit dem auch eine schnelle Trocknung von Bauteilen mit komplizierter Geometrie sichergestellt wird.

Die Aufgabe wird erfindungsgemäß dadurch gelöst, daß die eingeleitete Luft mit einem Zusatzstoff mit Dipolcharakter derart angereichert wird, daß das Luftgemisch einen relativen Anteil an Zusatzstoff innerhalb eines vorgegebenen steuerbaren Bereiches von 20% bis 90% aufweist, und daß der Anteil an Zusatzstoff im Trocknungsraum eingehalten wird.

Mit dem erfindungsgemäßen Verfahren wird vorteilhafterweise eine schnelle Trocknung von Bauteilen beliebiger Geometrie bei verhältnismäßig geringen Temperaturen sowie bei einer gleichmäßigen Erwärmung der Lackoberflächen erzielt, was besonders für von im Luftfahrzeugbau verwendete Aluminiumbauteile oder Bauteilen aus Faserverbundwerkstoffen von Vorteil ist. Das erfindungsgemäße Verfahren macht sich in vorteilhafterweise den Umstand zunutze, daß zum Ablauf einer wirkungsvolleren chemischen Vernetzung ein Teil des Zusatzstoffes für die die Einzelteile oder montierten Baugruppen umgebende Luft als Reaktionspartner dient. Das aus Luft und einem beigemischten Zusatzstoff hergestellte Luftgemisch umströmt die im Trocknungsraum befindlichen Bauteile oder Baugruppen, wobei die Moleküle des Luftgemisches von den Mikrowellen in Schwingungen versetzt werden. Die auf diese Weise im Luftgemisch entstehende Wärmeenergie wird auf die zu trocknende Lackoberfläche übertragen und begünstigt die chemische Vernetzung. Hierbei können beispielsweise neun Mikrowellenmodule mit jeweils vier Magnetrons mit einer Hochfrequenzleistung von z. B. jeweils 1,2 KW verwendet werden. Hieraus ergibt sich die gesamte aufgewendete Leistung von 43,2 KW, wovon etwa 36 KW nutzbar sind.

Ausgestaltungen des Verfahrens sind in den Unteransprüchen 2 bis 9 beschrieben. Diese Ausgestaltungen bestehen beispielsweise darin, daß die Einzelteile auf einem Förderband - vorzugsweise in auf dem Förderband befindlichen Behältnissen - durch den Trocknungsraum transportiert werden. Auch kann ein Kettenförderer mit hängend durch den Trocknungsraum transportierten Einzelteilen oder Baugruppen oder auch ein Chargentrockner im stationären Betrieb verwendet werden.

Der Zusatzstoff, vorzugsweise Wasserdampf, kann zur Erzeugung des vorgebenen Feuchteanteiles entweder durch in der Umgebung der Magnetrons der Mikrowellenmodule angeordnete Feinvernebelungsdüsen oder mittels regelbarer Klimatisierungsgeräte in den Trocknungsraum eingeleitet werden. Auch ist vorgesehen, daß als Zusatzstoff zur Erzeugung des vorgegebenen Feuchteanteiles eine in der Nähe der Magnetrons der Mikrowellenmodule angeordnete Lösung mit bekanntem Dampfdruck verwendet wird, die über ein Gebläse in den Trocknungsraum eingeleitet wird.

Um auf Strukturen mit komplizierten Geometrien aufgebrachte Lacke nach dem erfindungsgemäßen Verfahren trocknen zu können, ist die Erzeugung eines inhomogenen Mikrowellenfeldes im Trocknungsraum erforderlich. Dieses kann durch eine gezielte Steuerung der Hochfrequenzleistung der Magnetrons und/oder des Verhältnisses aus Luft und Zusatzstoff erfolgen.

Neben den eingangs erwähnten Ein- oder Zweikomponentenlacken auf Epoxyd- oder Polyurethanbasis ist mit Hilfe des erfindungsgemäßen Verfahrens auch die Trocknung von Lacken auf anderer chemischer Basis möglich, beispielsweise von Alkydharz-Lacken.

Die Aufgabe wird erfindungsgemäß auch dadurch gelöst, daß die Lacke mit einem polarisierbaren Dielektrikum als Zusatzstoff angereichert werden, und daß der Zusatzstoff während der Mikrowellenbestrahlung direkt zur Temperaturerhöhung der Lackschicht und/oder durch Austritt aus der Lackschicht in die die Einzelteile oder Baugruppen umgebenden Luft und damit zur Temperaturerhöhung des Gemisches aus Luft und Zusatzstoff herangezogen wird.

Weiterbildungen dieses Verfahrens sind darin zu sehen, daß
- der Zusatzstoff den Lacken vor dem Auftragen auf die Einzelteile oder Baugruppen zugegeben wird, daß
- der Zusatzstoff den Lacken bei deren Auftragung auf die Einzelteile oder Baugruppen zugegeben wird, daß
- die Verwendung von Lacken auf Alkydharzbasis, Acrylharzbasis oder anderer chemischer Basis neben den eingangs erwähnten Lacken auf Epoxyd- oder Polyurethanbasis vorgesehen ist, und daß
- als Zusatzstoff für das Gemisch aus Luft und Zusatzstoff aus wasserbasierenden oder wasserverdünnbaren Lacken gewonnener Wasserdampf verwendet wird.

## Patentansprüche

1. Verfahren zur energiesparenden Trocknung von Lacken auf metallischen bzw. nichtmetallischen Einzelteilen oder montierten Baugruppen beliebiger Struktur und mit komplizierter Geometrie im Durchlaufverfahren bzw. im stationären Betrieb in einem erwärmten Trocknungsraum, insbesondere von Lacken auf Aluminiumbauteilen oder auf Bauteilen aus Faserverbundwerkstoffen für Luftfahrzeuge, wobei als Lacke vorzugsweise wasserverdünnbare wie auch lösemittelhaltige Ein- oder Zweikomponentenlacke auf Epoxyd- oder Polyurethanbasis verwendet werden, wobei als Wärmequelle im Trocknungsraum mindestens ein Mikrowellenmodul zur Erzeugung von mittels Hohlleitern mit definierten Austrittsöffnungen in den Trocknungsraum eingeleiteten Mikrowellen verwendet wird und wobei Luft zur Umströmung der Einzelteile bzw. Baugruppen in den Trocknungsraum eingeleitet wird, **dadurch gekennzeichnet, daß** die eingeleitete Luft mit einem Zusatzstoff mit Dipolcharakter derart angereichert wird, daß das Luftgemisch einen relativen Anteil an Zusatzstoff innerhalb eines vorgegebenen steuerbaren Bereiches von 20% bis 90% aufweist, und daß der Anteil an Zusatzstoff im Trocknungsraum eingehalten wird.

2. Verfahren nach Anspruch 1, **dadurch gekennzeichnet, daß** die Einzelteile bzw. Baugruppen auf einem Förderband durch den Trocknungsraum transportiert werden.

3. Verfahren nach Anspruch 1, **dadurch gekennzeichnet, daß** ein Kettenförderer mit hängend durch den Trocknungsraum transportierten Einzelteilen bzw. Baugruppen verwendet wird.

4. Verfahren nach Anspruch 1, **dadurch gekennzeichnet, daß** im stätionären Betrieb ein Chargentrockner verwendet wird.

5. Verfahren nach Anspruch 1, **dadurch gekennzeichnet, daß** als Zusatzstoff Wasserdampf verwendet wird.

6. Verfahren nach Anspruch 1 oder 5, **dadurch gekennzeichnet, daß** der Zusatzstoff zur Erzeugung des vorgegebenen Feuchteanteiles durch in der Umgebung der Magnetrons der Mikrowellenmodule angeordnete Feinvernebelungsdüsen in den Trocknungsraum eingeleitet wird.

7. Verfahren nach Anspruch 1 oder 5, **dadurch gekennzeichnet, daß** als Zusatzstoff zur Erzeugung des vorgegebenem Feuchteanteiles eine in der Nähe der Magnetrons der Mikrowellenmodule angeordnete Lösung mit bekannten Dampfdruck verwendet wird, die über ein Gebläse in den Trocknungsraum eingeleitet wird.

8. Verfahren nach Anspruch 1 oder 5, **dadurch gekennzeichnet, daß** der Zusatzstoff zur Erzeugung des vorgegebenen Feuchteanteiles mittels regelbarer Klimatisierungsgeräte in den Trocknungsraum eingeleitet wird.

9. Verfahren nach einem der Ansprüche 1 bis 8, **gekennzeichnet durch** die Erzeugung eines inhomogenen Mikrowellenfeldes im Trocknungsraum.

10. Verfahren zur energiesparenden Trocknung von Lacken auf metallischen bzw. nichtmetallischen Einzelteilen oder montierten Baugruppen beliebiger Struktur und mit komplizierter Geometrie im Durchlaufverfahren bzw. im stationären Betrieb in einem erwärmten Trocknungsraum, insbesondere von Lacken auf Aluminiumbauteilen oder auf Bauteilen aus Faserverbundwerkstoffen für Luftfahrzeuge, wobei als Lacke vorzugsweise wasserverdünnbare wie auch lösemittelhaltige Ein- oder Zweikomponentenlacke auf Epoxyd- oder Polyurethanbasis verwendet werden und wobei als Wärmequelle im Trocknungsraum mindestens ein Mikrowellenmodul zur Erzeugung von mittels Hohlleitern mit definierten Austrittsöffnungen in den Trocknungsraum eingeleiteten Mikrowellen verwendet wird, **dadurch gekennzeichnet, daß** die Lacke mit einem polarisierbaren Dielektrikum als Zusatzstoff angereichert werden, und daß der Zusatzstoff während der Mikrowellenbestrahlung direkt zur Temperaturerhöhung der Lackschicht und/oder durch Austritt aus der Lackschicht in die die Einzelteile oder Baugruppen umgebenden Luft und damit zur Temperaturerhöhung des Gemisches aus Luft und Zusatzstoff herangezogen wird.

11. Verfahren nach Anspruch 10, **dadurch gekennzeichnet, daß** der Zusatzstoff den Lacken vor dem Auftragen auf die Einzelteile oder Baugruppen zugegeben wird.

12. Verfahren nach Anspruch 10, **dadurch gekennzeichnet, daß** daß der Zusatzstoff den Lacken bei deren Auftragung auf die Einzelteile oder Baugruppen zugegeben wird.

13. Verfahren nach einem der Ansprüche 10, 11 oder 12, **gekennzeichnet durch** die Verwendung von Lacken auf Alkydharzbasis, Acrylharzbasis oder anderer chemischer Basis.

14. Verfahren nach einem der Ansprüche 10 bis 13, **dadurch gekennzeichnet, daß** als Zusatzstoff für das Gemisch aus Luft und Zusatzstoff aus wasserbasierenden oder wasserverdünnbaren Lacken gewonnener Wasserdampf verwendet wird.

## Claims

1. A process for energy-saving drying of coatings on metallic or non-metallic individual components or assemblies of any structure and of complicated geometry by a continuous process or in stationary operation in a heated drying chamber, in particular of coatings on aluminium components or on components of fibre composites for aircraft, water-thinnable or solvent-containing epoxy- or polyurethane-based one- or two-component coatings preferably being used as the coatings, at least one microwave module being used as heat source in the drying chamber for producing microwaves introduced into the drying chamber by means of waveguides with defined outlet openings and air being introduced into the drying chamber to flow around the individual components or assemblies, **characterised in that** the air introduced is enriched with an additive of dipolar nature in such a way that the air mixture comprises a relative content of additive within a preset controllable range of from 20% to 90%, and **in that** the content of additive is maintained in the drying chamber.

2. A process according to claim 1, **characterised in that** the individual components or assemblies are transported through the drying chamber on a conveyor belt.

3. A process according to claim 1, **characterised in that** a chain conveyor is used with individual components or assemblies transported in suspended manner through the drying chamber.

4. A process according to claim 1, **characterised in that** a batch dryer is used in stationary operation.

5. A process according to claim 1, **characterised in that** steam is used as the additive.

6. A process according to claim 1 or claim 5, **characterised in that** the additive is introduced into the drying chamber through finely atomising nozzles arranged in the vicinity of the magnetron of the microwave modules to produce the predetermined moisture content.

7. A process according to claim 1 or claim 5, **characterised in that** a solution with known vapour pressure arranged in the vicinity of the magnetron of the microwave modules is used as additive to produce the predetermined moisture content, which solution is introduced into the drying chamber via a blower.

8. A process according to claim 1 or claim 5, **characterised in that** the additive for producing the predetermined moisture content is introduced into the drying chamber by means of adjustable air-conditioning apparatus.

9. A process according to one of claims 1 to 8, **characterised by** the production of a nonhomogeneous microwave field in the drying chamber.

10. A process for energy-saving drying of coatings on metallic or non-metallic individual components or assemblies of any structure and of complicated geometry by a continuous process or in stationary operation in a heated drying chamber, in particular of coatings on aluminium components or on components of fibre composites for aircraft, water-thinnable or solvent-containing epoxy- or polyurethane-based one- or two-component coatings preferably being used as the coatings, at least one microwave module being used as heat source in the drying chamber for producing microwaves introduced into the drying chamber by means of waveguides with defined outlet openings,
**characterised in that** the coatings are enriched with a polarisable dielectric as additive, and **in that** the additive is used during microwave irradiation directly to raise the temperature of the coating layer and/or by discharge from the coating layer into the air surrounding the individual components or assemblies to raise the temperature of the air/additive mixture.

11. A process according to claim 10, **characterised in that** the additive is added to the coatings prior to application to the individual components or assemblies.

12. A process according to claim 10, **characterised in that** the additive is added to the coatings during the application thereof to the individual components or assemblies.

13. A process according to one of claims 10, 11 or 12, **characterised by** the use of alkyd resin-based or acrylic resin-based coatings or those with another chemical basis.

14. A process according to one of claims 10 to 13, **characterised in that** steam obtained from water-based or water-thinnable coatings is used as the additive for the air/additive mixture.

## Revendications

1. Procédé à consommation d'énergie réduite pour le séchage de vernis sur des pièces détachées métalliques ou non métalliques ou des modules de structure quelconque à forme géométrique complexe, dans une phase continue ou stationnaire et dans une chambre de séchage chauffée, et plus particulièrement procédé pour le séchage de vernis sur des éléments structuraux en aluminium ou en matériau composite renforcé par des fibres et destinés à des aéronefs, les vernis utilisés étant de préférence des vernis à un ou deux composant(s) soluble(s) dans l'eau et solvanté(s) avec base époxy ou polyuréthanne, au moins un module destiné à produire des micro-ondes introduites dans la chambre de séchage via des canalisations creuses à ouvertures d'évacuation bien définies étant utilisé comme source thermique dans la chambre de séchage et l'air circulant autour des pièces détachées ou des modules étant guidé dans la chambre de séchage, et **caractérisé en ce que** l'air introduit est enrichi d'un additif dipolaire de telle sorte que le pourcentage relatif d'additifs dans le mélange d'air soit situé dans une plage réglable et prédéfinie de 20 à 90 % et de telle sorte que la teneur en additifs de la chambre de séchage soit maintenue.

2. Procédé conforme à la revendication 1, **caractérisé en ce que** les pièces détachées ou les modules sont acheminés sur une courroie transporteuse à travers la chambre de séchage.

3. Procédé conforme à la revendication 1, **caractérisé en ce qu'**un convoyeur à chaînes avec pièces détachées ou modules suspendus acheminés à travers la chambre de séchage est utilisé.

4. Procédé conforme à la revendication 1, **caractérisé en ce que** à l'état stationnaire, un sécheur par charges est utilisé.

5. Procédé conforme à la revendication 1, **caractérisé en ce que** de la vapeur d'eau est utilisée comme additif.

6. Procédé conforme à la revendication 1 ou 5, **caractérisé en ce que** l'additif destiné à produire la part d'humidité prédéfinie est introduit dans la chambre de séchage via les tuyères de nébulisation situées dans l'environnement des magnétrons du module à micro-ondes.

7. Procédé conforme à la revendication 1 ou 5, **caractérisé en ce que** l'additif destiné à produire la part d'humidité prédéfinie est une solution située à proximité des magnétrons du module à micro-ondes, avec une pression de vapeur connue introduite dans la chambre de séchage via une soufflerie.

8. Procédé conforme à la revendication 1 ou 5, **caractérisé en ce que** l'additif destiné à produire la part d'humidité prédéfinie est introduit dans la chambre de séchage à l'aide d'appareils de climatisation réglables.

9. Procédé conforme à une des revendications 1 à 8, **caractérisé par** la production d'un champ à micro-ondes non homogène dans la chambre de séchage.

10. Procédé à consommation d'énergie réduite pour le séchage de vernis sur des pièces détachées métalliques ou non métalliques ou des modules de structure quelconque à forme géométrique complexe, dans une phase continue ou stationnaire et dans une chambre de séchage chauffée, et plus particulièrement procédé pour le séchage de vernis sur des éléments structuraux en aluminium ou en matériau composite renforcé par des fibres et destinés à des aéronefs, les vernis utilisés étant de préférence des vernis à un ou deux composant(s) soluble(s) dans l'eau et solvanté(s) avec base époxy ou polyuréthanne, au moins un module destiné à produire des micro-ondes introduites dans la chambre de séchage via des canalisations creuses à ouvertures d'évacuation bien définies étant utilisé comme source thermique dans la chambre de séchage et l'air circulant autour des pièces détachées ou des modules étant guidé dans la chambre de séchage, et **caractérisé en ce que** le vernis est enrichi avec un diélectrique polarisable en tant qu'additif, et **en ce que** l'additif, pendant le rayonnement à micro-ondes est évacué de la couche de vernis puis introduit dans l'air entourant les pièces détachées ou les modules pour augmenter directement la température de la couche de vernis et par la même occasion la température du mélange composé d'air et d'additif.

11. Procédé conforme à la revendication 10, **caractérisé en ce que** l'additif est ajouté aux vernis avant l'application de ces vernis sur les pièces détachées ou les modules.

12. Procédé conforme à la revendication 10, **caractérisé en ce que** l'additif est ajouté aux vernis au moment de l'application de ces vernis sur les pièces détachées ou les modules.

13. Procédé conforme à une des revendications 10, 11 ou 12, **caractérisé par** l'utilisation de vernis sur une base de résine alkyde, de résine acryle ou une autre base chimique.

14. Procédé conforme à une des revendications 10 à 13, **caractérisé en ce que** l'additif utilisé pour le mélange d'air et d'additif est de la vapeur d'eau tirée de vernis à base d'eau ou solubles dans l'eau.
